# FASCICULE DE BREVET EUROPEEN

(11) **EP 1 414 714 B1**
(45) Date de publication et mention de la délivrance du brevet: **26.01.2005**
(21) Numéro de dépôt: 02770028.5
(22) Date de dépôt: 15.07.2002
(51) Int. Cl.: B65D 83/00

(54) **DISTRIBUTEUR DE PRODUIT FLUIDE**
FLUIDPRODUKTSPENDER
FLUID PRODUCT DISPENSER

(30) Priorité: 19.07.2001 FR 0109666
(43) Date de publication de la demande: 06.05.2004
(73) Titulaire: Valois SAS, 27110 Le Neubourg (FR)
(72) Inventeur: GARCIA, Firmin, F-27000 Evreux (FR); MILLIAN, Alex, 27160 Breteuil Sur Iton (FR)
(74) Mandataire: CAPRI
(86) Numéro de dépôt international: PCT/FR2002/002515
(87) Numéro de publication internationale: WO 2003/008298

(56) Documents cités:
- EP-A- 0 869 080
- US-A- 5 356 037

## Description

La présente invention concerne un distributeur de produit fluide comprenant un réservoir de volume variable par déplacement d'une paroi mobile de manière à réduire le volume du réservoir et un orifice de distribution. La paroi mobile peut se déplacer soit au moyen d'une déformation soit au moyen d'un coulissement étanche. Dans le premier cas, c'est le réservoir ou au moins une partie du réservoir qui subit une déformation, d'où l'utilisation d'un matériau souple déformable et/ou élastique, et dans le second cas, on parle plutôt de systèmes à piston-suiveur dans lesquels un piston se déplace à l'intérieur d'un fût cylindrique de manière à réduire progressivement le volume utile du réservoir. Dans les deux cas, le volume du réservoir diminue à mesure que du produit fluide en est extrait. Le produit fluide n'est ainsi jamais en contact de l'air à l'intérieur du réservoir ce qui améliore la conservation du produit, en particulier lorsqu'il est sensible à l'oxydation ou à la détérioration au contact de l'air.

Dans les distributeurs à réservoir déformable, on peut par exemple citer ceux dont la déformation du réservoir s'effectue par écrasement manuel : on parle alors couramment de "squeezze bottle". C'est directement la main de l'utilisateur qui sert de moyen d'écrasement du réservoir. En revanche, dans les systèmes à piston-suiveur, le piston-suiveur remonte dans le récipient soit automatiquement sous l'effet de la dépression créée dans le récipient après chaque actionnement du distributeur, soit à l'aide d'un ressort qui sollicite le piston dans le sens d'une réduction du volume interne du récipient.

La présente invention a pour but de remédier aux inconvénients précités de l'art antérieur en proposant un distributeur doté de moyens d'actionnement qui agissent sur la paroi mobile du distributeur.

Le document EP-0 869 080, sur lequel est basé le préambule de la revendication 1, décrit un distributeur comprenant une poche souple réalisée sous la forme d'un soufflet hélicoïdal. Les spires formées par la paroi externe du soufflet sont en prise filetée dans une jupe rotative formant un filet annulaire unique. Ainsi, en tournant la jupe, les spires hélicoïdales du soufflet sont progressivement accumulées à la manière d'un accordéon. Pour permettre un vidage presque total de la poche, le filet annulaire unique de la jupe se trouve en partie haute de la poche, de sorte que le filet annulaire est initialement en prise avec la spire la plus haute du soufflet et vient ensuite progressivement en prise avec les spires inférieures à mesure que l'on tourne la jupe librement sur elle-même. En somme, on se sert ici de la flexibilité du soufflet pour permettre son écrasement et on vient en outre se servir de la résistance des spires hélicoïdales pour faire progresser le soufflet de l'autre côté du filet unique. La poche doit donc simultanément être déformable et rigide, car sans déformation, le soufflet ne peut pas être écrasé, et sans rigidité, les spires hélicoïdales ne restent pas en prise avec le filet unique. De plus, du fait que le filet unique est situé en partie haute du soumet, le fond du réservoir est libre et ne fait que suivre. Il faut donc que le fond soit rigide. En somme, le soufflet doit être à la fois rigide et souple. Cette double exigence est antagoniste et par conséquent très difficile à réaliser en pratique.

La présente invention a pour but de remédier à cet inconvénient de l'art antérieur en définissant un distributeur plus simple.

Pour ce faire, les moyens d'actionnement sont rotatifs et comprennent un filetage en prise avec le réservoir. Le filetage peut comprendre plusieurs filets distincts. Avantageusement, le réservoir comprend une ou plusieurs brides de déplacement solidaires de la paroi mobile et en prise dans le filetage. Ainsi, par rotation des moyens d'actionnement, la paroi mobile se déplace translativement dans le sens d'une réduction du volume utile du réservoir. Il faut remarquer que les moyens d'actionnement agissent directement sur le fond du réservoir qui constitue la paroi mobile, contrairement au document européen précité, dans lequel le fond du réservoir est tiré vers le haut.

Selon une forme de réalisation, le distributeur comprend un corps, les moyens d'actionnement rotatifs étant montés rotatifs dans ledit corps sans effectuer de déplacement translatif par rapport audit corps. Les moyens d'actionnement tournent ainsi librement dans le corps en faisant remonter la paroi mobile pour réduire le volume du réservoir. Avantageusement, le corps forme une partie du réservoir.

Selon une caractéristique de l'invention, le réservoir comprend un soufflet en prise étanche avec le corps, ledit soufflet formant la paroi mobile. Avantageusement, le soufflet comprend un collier de fixation étanche en prise avec un manchon de raccordement formé par le corps. Ainsi, le soufflet est d'une part fixement relié au corps et est d'autre part en prise filetée avec les moyens d'actionnement. Selon une forme de réalisation pratique, la paroi mobile est reliée au collier de fixation par une paroi déformable. En outre, l'orifice de distribution peut être formé dans le corps.

Selon un autre aspect de l'invention, les moyens d'actionnement forment un fond pour le distributeur.

Selon une autre caractéristique, les moyens d'actionnement comprennent un organe de préhension périphérique apte à entraîner les moyens d'actionnement en rotation libre dans le corps. On peut ainsi maintenir le corps d'une main et faire tourner les moyens d'actionnement de l'autre main.

L'invention sera maintenant plus amplement décrite en référence au dessin joint donnant à titre d'exemple non limitatif un mode de réalisation de l'invention.

Sur les figures :
- la figure 1 est une vue schématique en perspective d'un distributeur selon l'invention,
- la figure 2 est une vue éclatée en perspective du distributeur de la figure 1, et
- la figure 3 est une vue en coupe transversale à travers le distributeur des figures 1 et 2.

Le distributeur de produit fluide de l'invention comprend essentiellement trois éléments constitutifs, à savoir un soufflet 1, des moyens d'actionnement 2 et un corps ou coque 3.

Le soufflet 1 est une pièce monobloc par exemple réalisée dans un matériau souple déformable tel qu'un élastomère ou un thermoplastique élastomère. Il présente de bonnes propriétés de déformabilité dans des zones bien précises. Le soufflet 1 comprend une paroi de fond 11 sensiblement rigide. Cette paroi de fond 11 peut être parfaitement plane, mais elle peut également être convexe comme représenté sur la figure 3.

On peut en effet voir sur cette figure 3 que la paroi de fond 11 forme une sorte de dôme ou de godet renversé qui fait saillie vers le haut. Sur sa périphérie extérieure, la paroi de fond 11 définit au moins une bride de déplacement 13 sensiblement rigide. Sur les figures, il y a trois brides 13.

Le soufflet 1 forme également un collier de fixation 15 qui est également sensiblement rigide. Ce collier de fixation 15 peut par exemple définir un logement d'encliquetage étanche 16 destiné à coopérer avec un organe complémentaire comme on le verra ci-après. Le soufflet 1 comprend également une paroi déformable 14 qui relie le collier de fixation 15 à la paroi de fond 11. La déformabilité de la paroi 14 peut par exemple être obtenue par une épaisseur de paroi inférieure par rapport à celle de la paroi de fond 11 ou du collier de fixation 15. Ainsi, il est possible de rapprocher translativement la paroi 11 du collier de fixation 15 par déformation de la paroi 14. Plus précisément, on peut voir sur les figures 2 et 3 que la paroi déformable 14 forme un pli adapté à s'accentuer si l'on exerce une pression tendant à rapprocher le collier 15 des brides 13. C'est précisément cette paroi déformable 14 qui donne le nom à la pièce puisqu'elle lui confère une fonction de soufflet. On peut bien entendu imaginer d'autres moyens pour réaliser une pièce déformable. Le soufflet 1 peut par exemple être remplacé par une poche souple fixée sur un support de poche remplissant la fonction du collier de fixation 15. La paroi de fond 11 peut être remplacée par une plaque sur laquelle vient reposer la poche souple. Les brides de déplacement 13, peuvent être formées par la périphérie de la plaque supportant la poche souple. On peut encore imaginer d'autres formes de réalisation comme par exemple avec un piston-suiveur déplaçable dans un cylindre de coulissement.

Dans le mode de réalisation des figures, les moyens d'actionnement 2 comprennent une douille filetée intérieurement 20 de manière à former un ou plusieurs filets ou filetages internes 21. Comme on peut le voir sur la figure 3, les brides de déplacement 13 du soufflet sont en prise filetée avec ces filetages internes 21. En dessous de la douille filetée 20, les moyens d'actionnement définissent un élément d'actionnement et de préhension 23 que l'utilisateur peut saisir pour entraîner les moyens d'actionnement en rotation. Optionnellement, les moyens d'actionnement 2 forment un fond 22 qui sert avantageusement de fond au distributeur. Sur la paroi externe de la douille filetée 20, il est formé un cordon continu ou plusieurs segments de cordon saillants 24 qui s'étendent sur une partie ou la totalité de la périphérie de la douille 20. On comprend aisément qu'une rotation des moyens d'actionnement 2, alors que le soufflet 1 est maintenu fixement, entraîne un déplacement des brides 13 à l'intérieur de la douille filetée 20.

Le corps 3 du distributeur forme une sorte de coque extérieure qui confère en grande partie l'aspect esthétique au distributeur. Le corps 3 comprend une jupe périphérique 33 à l'intérieur de laquelle est disposée la douille 20 des moyens d'actionnement 2. Dans le mode de réalisation des figures, la jupe 33 est formée intérieurement avec un logement annulaire 34 dans lequel sont reçus les segments de cordon saillants 24 formés à l'extérieur de la douille filetée 20. L'engagement des segments de cordon 24 dans le logement 34 assure le maintien rotatif de la douille 20 dans la jupe 33. Ainsi, les moyens d'actionnement 2 peuvent tourner librement dans la jupe 33 mais ne peuvent pas s'en dégager. La rotation est libre, puisque les segments de cordon 24 et le logement 34 sont parfaitement circulaires et non spiralés.

Au-dessus de la jupe 33, le corps 3 forme un plateau 31 dans lequel est formé un trou qui sert d'orifice de distribution 32 pour le distributeur. Un manchon de raccordement 35 s'étend sous le plateau 31 autour de l'orifice de distribution 32. Ce manchon de raccordement présente un profil de fixation en prise avec le collier de fixation étanche 15 du soufflet 1. Ainsi, le soufflet 1 est relié de manière fixe même en rotation avec le corps 3. De ce fait, le soufflet 1 et le corps 3 forment ensemble un réservoir 12 de volume variable étant donné que la paroi mobile 11 peut se déplacer en direction du plateau 31 par déformation de la paroi 14. Ceci est précisément le cas dans les figures lorsque l'on fait tourner les moyens d'actionnement 2 en maintenant le corps 3 statique. L'utilisateur peut par exemple se saisir du corps 3 à l'aide de la main gauche et faire tourner les moyens d'actionnement 2 de la main droite en les saisissant au niveau de son élément d'actionnement et de préhension 23. Ceci a pour effet de faire remonter les brides de déplacement 13 dans les filetages internes de la douille 20. La paroi mobile 11 remonte alors vers le plateau 31 en réduisant le volume utile du réservoir 12. Le produit fluide stocké à l'intérieur du réservoir 12 est alors refoulé à travers l'orifice de distribution 32 de manière à pouvoir être collecté par l'utilisatrice sur le plateau 31.

Le réservoir 12 est ici formé par l'assemblage du soufflet 1 et du corps 3. On peut cependant imaginer d'autres formes de réalisation dans lesquels le réservoir 12 est formé par une pièce unique, par exemple une poche souple dont l'ouverture définit l'orifice de distribution 32. Dans ce cas, le plateau 31 ne servirait que de surface d'appui et de surface de réception pour récupérer le produit fluide.

Optionnellement, le corps 3 peut être formé avec un couvercle 36 qui est relié de manière monobloc par un pont de matière 37 au reste du corps 3. Ce pont de matière 37 réalise ainsi une articulation pivotante permettant de faire pivoter le couvercle 36 par rapport à la jupe 33 et au plateau 31. Le couvercle 36 définit sur sa face inférieure un pointeau d'obturation 38 adapté à venir se loger de manière étanche dans l'orifice de distribution 32 pour l'obturer hermétiquement. Ceci est le cas lorsque le couvercle 36 est rabattu sur le plateau 31.

Grâce au distributeur de l'invention, il est possible d'obtenir une dose de produit fluide dont le volume est directement proportionnel à la quantité de rotation des moyens d'actionnement.

## Revendications

1. Distributeur de produit fluide comprenant :
- un réservoir (12) de volume variable par déplacement d'une paroi mobile (11 ; 11') de manière à réduire le volume du réservoir,
- un orifice de distribution (32), et
- des moyens d'actionnement (2 ; 2') pour déplacer la paroi mobile (11 ; 11') du réservoir,
les moyens d'actionnement étant rotatifs et comprenant un filetage (21) en prise avec le réservoir, **caractérisé en ce que** le réservoir (12) comprend au moins une bride de déplacement (13) solidaire de la paroi mobile (11) et en prise dans le filetage (21).

2. Distributeur selon la revendication 1, comprenant un corps (3), les moyens d'actionnement rotatifs (2) étant montés rotatifs dans ledit corps (3) sans effectuer de déplacement translatif par rapport audit corps.

3. Distributeur selon la revendication 2, dans lequel le corps (3) forme une partie (31) du réservoir (12).

4. Distributeur selon la revendication 3, dans lequel le réservoir (12) comprend un soufflet (1) en prise étanche avec le corps (3), ledit soufflet (1) formant la paroi mobile (11).

5. Distributeur selon la revendication 4, dans lequel le soufflet (1) comprend un collier de fixation étanche (15) en prise avec un manchon de raccordement (35) formé par le corps (3).

6. Distributeur selon l'une quelconque des revendications 2 à 5, dans lequel l'orifice de distribution (31) est formé dans le corps (3).

7. Distributeur selon la revendication 5 ou 6, dans lequel la paroi mobile (11) est reliée au collier de fixation (15) par une paroi déformable (14).

8. Distributeur selon l'une quelconque des revendications précédentes, dans lequel les moyens d'actionnement (2) forment un fond (22) pour le distributeur.

9. Distributeur selon l'une quelconque des revendications précédentes, dans lequel les moyens d'actionnement (2) comprennent un organe de préhension périphérique (23) apte à entraîner les moyens d'actionnement en rotation libre dans le corps.

## Patentansprüche

1. Fluidproduktspender, aufweisend:
- einen Vorratsbehälter (12) dessen Volumen durch Verschieben einer beweglichen Wand (11; 11') zur Verringerung des Volumens des Vorratsbehälters variabel ist,
- eine Ausgabeöffnung (32), und
- Betätigungsmittel (2; 2') zum Verschieben der beweglichen Wand (11; 11') des Vorratsbehälters,
wobei die Betätigungsmittel drehbar sind und ein Gewinde (21) im Eingriff mit dem Vorratsbehälter aufweisen, **dadurch gekennzeichnet, dass** der Vorratsbehälter (12) zumindest einen mit der beweglichen Wand (11) fest verbundenen Verstellflansch (13) im Eingriff in dem Gewinde (21) umfasst.

2. Spender nach Anspruch 1, aufweisend einen Körper (3), wobei die drehbaren Betätigungsmittel (2) in dem Körper (3) drehbar angebracht sind, ohne die Translationsverschiebung relativ zum Körper zu beeinflussen.

3. Spender nach Anspruch 2, wobei der Körper (3) einen Teil (31) des Vorratsbehälters (12) bildet.

4. Spender nach Anspruch 2, wobei der Vorratsbehälter (12) einen Blasebalg (11) im dichten Eingriff mit dem Körper (3) umfasst, wobei der Blasebalg (11) die bewegliche Wand (11) bildet.

5. Spender nach Anspruch 2, wobei der Blasebalg (1) einen im Eingriff mit einer durch den Körper (3) gebildeten Verbindungsmuffe (35) stehenden Festlegungsdichtungsring (15) umfasst.

6. Spender nach einem der Ansprüche 2 bis 5, wobei die Ausgabeöffnung (31) in dem Körper (3) gebildet ist.

7. Spender nach Anspruch 5 oder 6, wobei die bewegliche Wand (11) mit dem Festlegungsring (5) durch eine verformbare Wand (14) verbunden ist.

8. Spender nach einem der vorangehenden Ansprüche, wobei die Betätigungsmittel (2) einen Boden (22) für den Spender bilden.

9. Spender nach einem der vorangehenden Ansprüche, wobei die Betätigungsmittel (2) ein Umfangsgreiforgan (23) umfassen, das dazu ausgelegt ist, die Betätigungsmittel frei drehbar in dem Körper mitzunehmen.

## Claims

1. A fluid dispenser comprising:
a reservoir (12) whose volume can be varied by moving a moving wall (11; 11') so as to reduce the volume of the reservoir;
a dispensing orifice (32); and
actuator means (2; 2') for moving the moving wall (11; 11') of the reservoir;
the actuator means being rotatably mounted and being provided with a thread (21) in engagement with the reservoir, said fluid dispenser being **characterized in that** the reservoir (12) is provided with at least one displacement tab (13) integral with or secured to the moving wall (11) and in engagement in the thread (21).

2. A dispenser according to claim 1, having a body (3), the rotatably mounted actuator means (2) being mounted to rotate in said body (3) without moving in translation relative to said body.

3. A dispenser according to claim 2, in which the body (3) forms a portion (31) of the reservoir (12).

4. A dispenser according to claim 3, in which the reservoir (12) is provided with a bellows (1) in leaktight engagement with the body (3), said bellows (1) forming the moving wall (11).

5. A dispenser according to claim 4, in which the bellows (1) is provided with a leaktight fixing collar (15) in engagement with a connection sleeve (35) formed by the body (3).

6. A dispenser according to any one of claims 2 to 5, in which the dispensing orifice (31) is formed in the body (3).

7. A dispenser according to claim 5 or 6, in which the moving wall (11) is connected to the fixing collar (15) via a deformable wall (14).

8. A dispenser according to any preceding claim, in which the actuator means (2) form an end wall (22) for the dispenser.

9. A dispenser according to any preceding claim, in which the actuator means (2) are provided with a peripheral grip member (23) suitable for turning the actuator means freely inside the body.
